# FASCICULE DE BREVET EUROPEEN

(11) **EP 2 040 267 B1**
(45) Date de publication et mention de la délivrance du brevet: **30.03.2016**
(21) Numéro de dépôt: 08161480.2
(22) Date de dépôt: 30.07.2008
(51) Int. Cl.: H01B 3/04, H01B 7/295, H01B 3/30, H01B 3/44

(54) **CABLE ELECTRIQUE RESISTANT A LA PROPAGATION D'ARC ELECTRIQUE**
STROMKABEL, DAS GEGEN DIE FORTPFLANZUNG VON LICHTBÖGEN RESISTENT IST
ELECTRIC CABLE RESISTING THE PROPAGATION OF AN ELECTRIC ARC

(30) Priorité: 21.09.2007 FR 0757741
(43) Date de publication de la demande: 25.03.2009
(73) Titulaire: Nexans, 75008 Paris (FR)
(72) Inventeur: Ferlier, Jean-Pierre, 91330 Yerres (FR); Clouet, Pascal, 91270 Vigneux sur Seine (FR); Da Silva, Rui Manuel, 91380 Chilly-Mazarin (FR)
(74) Mandataire: Feray, Valérie

(56) Documents cités:
- EP-A- 1 211 696
- WO-A-00/74075
- FR-A- 2 573 910
- FR-A- 2 777 382
- JP-A- 62 154 505

## Description

La présente invention se rapporte à un câble électrique, et s'applique typiquement mais non exclusivement aux câbles électriques utilisés en aéronautique, par exemple à bord des avions.

Ce type de câble électrique doit satisfaire de nombreux critères nécessaires à son utilisation dans l'aéronautique, notamment lorsqu'il est placé dans les conditions d'un incendie.

Par exemple, un critère de sécurité est de permettre au câble électrique de continuer à fonctionner à des températures élevées de l'ordre de 1100°C pendant une période de temps minimale, généralement de l'ordre de 5 à 15 minutes, sans fusion de son conducteur électrique, ni propagation de l'incendie, ainsi que de résister à des vibrations et à des projections d'eau ou de fluides extincteurs, tout en assurant la continuité électrique des circuits et en conservant une résistance d'isolement minimale dans la flamme, généralement de l'ordre de 10 000 ohms.

D'autres critères peuvent également être pris en compte comme le poids et le diamètre dudit câble qui ne doivent pas être excessifs, la température maximale d'utilisation en service permanent, qui doit être la plus élevée possible, en général de l'ordre de 260°C pendant au moins 20 000 heures, et la marquabilité dudit câble afin de permettre son identification.

Un critère plus récent requiert un bon fonctionnement du câble électrique de sécurité lorsqu'il est assemblé avec d'autres câbles électriques pour constituer un harnais.

Le document FR 2 573 910 décrit un câble électrique pour l'aéronautique comportant un conducteur électrique entouré par une première couche constituée de deux enroulements d'un ruban de mica.

Cette première couche est recouverte d'une deuxième couche de polymère thermostable pouvant être constituée par exemple soit d'un ruban de polytétrafluoroéthylène (PTFE), soit par une résine polyimide.

Enfin, cette deuxième couche est recouverte d'une couche intermédiaire en fibres de verre, ainsi que d'une couche extérieure de la même nature que la deuxième couche.

Toutefois, même si ce câble électrique de l'art antérieur satisfait aux critères de sécurité énoncés plus haut, il ne satisfait pas correctement à un autre critère de sécurité qui est celui de la résistance à la propagation d'arc électrique selon les normes NF EN 3475-604 (méthode d'évaluation de la résistance à la propagation de l'arc électrique à sec) et EN 2346-005 (norme définissant les performances minimales d'un câble électrique aéronautique résistant au feu et à la propagation de l'arc électrique).

Ce critère de sécurité permet de garantir une résistance suffisante de l'isolant dudit câble afin d'éviter le déclenchement et la propagation d'arcs électriques entre les câbles électriques d'une part et/ou entre des câbles électriques et une structure conductrice d'autre part.

On peut également citer le document WO 00/74075 qui décrit un câble électrique comprenant un conducteur électrique entouré par une première couche comprenant au moins un enroulement d'un ruban de mica, et une deuxième couche comprenant au moins un enroulement d'un ruban de PTFE

Le problème technique à résoudre, par l'objet de la présente invention, est de proposer un câble électrique permettant d'éviter les problèmes de l'état de la technique en offrant notamment une résistance à la propagation d'arc électrique satisfaisant les exigences de la norme EN 2346-005 pour l'essai de propagation de l'arc NF EN 3475-604 tout en gardant des propriétés de tenue au feu et de fonctionnement dans la flamme optimales suivant les normes NF EN 3475-408 et prEN 3475-417.

La solution du problème technique posé réside, selon la présente invention, en ce que le câble électrique comprend :
- un conducteur électrique entouré par une première couche comprenant au moins un enroulement d'un ruban de mica, ledit ruban de mica étant composé de particules de mica déposées par l'intermédiaire d'un liant polymérique sur un support,
- une deuxième couche comprenant au moins un enroulement d'un ruban de polyimide, et
- une troisième couche comprenant au moins un enroulement d'un ruban de polytétrafluoroéthylène (PTFE),
la première couche étant traitée thermiquement à une température d'au moins 400°C, et
le rapport R de la masse linéique de PTFE sur la somme des masses linéiques du liant polymérique et du polyimide étant tel que :
o R est supérieur ou égal à 2 lorsque la section du conducteur électrique est au plus égale à 0,2 mm², de préférence comprise entre 0,1 et 0,2 mm²,
o R est supérieur ou égal à 4 lorsque la section du conducteur électrique est strictement supérieure à 0,2 mm² et strictement inférieure à 0,6 mm²,
o R est supérieur ou égal à 6 lorsque la section du conducteur électrique est égale à 0,6 mm²,
o R est supérieur ou égal à 12 lorsque la section du conducteur électrique est strictement supérieure à 0,6 mm², de préférence d'au plus 3 mm².

La Demanderesse a découvert de façon surprenante que pour une gamme de section de conducteurs électriques donnés, un traitement thermique spécifique de la première couche combiné à un rapport R de la masse linéique de PTFE sur la somme des masses linéiques du liant polymérique et du polyimide permet de résister à la propagation d'arc électrique à sec à plus de 75 %, selon les normes NF EN 3475-604 et EN 2346-005.

De plus, le câble électrique garde avantageusement une très bonne résistance au feu et assure la continuité électrique des circuits de manière optimale, tout en présentant un poids et un diamètre relativement faibles, afin de satisfaire aux critères requis dans l'aéronautique.

Dans un mode de réalisation préféré, le traitement thermique de la première couche s'effectue pendant une durée t supérieure d'au moins 30 % à la durée t₀ nécessaire au dégazage de la première couche, de préférence ladite durée t est d'au moins 1 minute.

Selon une caractéristique préférée, le ruban de mica comprend au plus une quantité de 20 % en poids de liant polymérique, de préférence le ruban de mica comprend une quantité de 13 % en poids de liant polymérique.

A titre d'exemple préféré, le liant polymérique est une résine silicone.

Selon une autre caractéristique préférée, le pourcentage de recouvrement d'un ruban de mica sur lui-même lors de son enroulement et/ou d'un ruban de polyimide sur lui-même lors de son enroulement est d'au plus 49 %.

Ce taux permet avantageusement de garantir un rapport R optimisé et d'améliorer ainsi la résistance à la propagation d'arc électrique en le combinant avec la quantité minimale adaptée de PTFE.

Selon une autre caractéristique préférée, la deuxième couche comprend un unique enroulement d'un ruban de polyimide.

Selon une autre caractéristique préférée, la troisième couche comprend au moins deux enroulements d'un ruban de PTFE.

Ces caractéristiques préférées permettent avantageusement de minimiser la quantité de liant polymérique et de polyimide et par conséquent d'augmenter le rapport R pour améliorer la résistance à la propagation d'arc électrique du câble électrique tout en préservant son poids et son diamètre finals et ses propriétés de résistance au feu.

Dans un mode de réalisation particulièrement avantageux, les particules de mica sont du type phlogopite.

Grâce à ce type de particules, on obtient une meilleure résistance d'isolement dans la flamme.

Dans un autre mode de réalisation, le ruban de polyimide comprend une couche de polyimide recouverte sur chacune de ses faces d'un revêtement de copolymère d'éthylène propylène fluoré (FEP).

Les revêtements de FEP permettent d'obtenir l'adhésion entre les recouvrements et/ou les enroulements respectivement du ou des ruban(s) de polyimide d'une part, et l'adhésion de la deuxième couche avec la troisième couche d'autre part.

Selon ce mode de réalisation, la deuxième couche est traitée thermiquement à une température supérieure à la température de fusion des couches de FEP.

La troisième couche peut également être traitée thermiquement à une température supérieure à 340°C permettant ainsi le frittage du PTFE et l'adhésion entre les recouvrements et/ou les enroulements respectivement du ou des ruban(s) de PTFE.

Avantageusement, le traitement thermique de la deuxième couche peut être réalisé simultanément avec le traitement thermique de la troisième couche.

Dans un autre mode de réalisation, le câble électrique comprend en outre une couche extérieure (superficielle) apte à être marquée.

A titre d'exemple particulièrement avantageux, la troisième couche comprend en outre ladite couche extérieure, cette dernière étant de préférence un ruban de PTFE comprenant des pigments blanc de dioxyde de titane.

Un autre objet de la présente invention est un harnais électrique comprenant au moins un câble électrique tel que défini ci-avant.

De préférence, le harnais regroupe plusieurs câble électriques selon la présente invention, lesdits câbles électriques formant un ensemble recouvert d'une gaine de protection de type protection mécanique bien connu de l'homme du métier.

A titre d'exemple, la gaine de protection comprend une ou plusieurs tresses métalliques en cuivre ou en acier.

Ladite gaine de protection peut également être recouverte par une tresse en matériau textile résistant à l'abrasion et non propagateur de l'incendie, par exemple du type polyamide aromatique.

D'autres caractéristiques et avantages de la présente invention apparaîtront à la lumière des exemples qui vont suivre en référence à la figure unique annotée, lesdits exemples et figure étant donnés à titre illustratif et nullement limitatif.

La figure 1 représente de manière schématique une structure, en perspective, d'un câble électrique 1 conforme à la présente invention.

Ce câble électrique 1 comprend un conducteur électrique 2, par exemple en cuivre ou en alliage de cuivre recouvert d'une couche de nickel, dont la masse comporte au moins 27 % de nickel, généralement de type multibrins.

Ledit conducteur électrique 2 est entouré par une première couche 3, ladite première couche 3 comprenant au moins un enroulement d'un ruban de mica, de préférence un unique enroulement d'un ruban de mica.

Le ruban de mica est typiquement composé de particules (ou paillettes) de mica déposées par l'intermédiaire d'un liant polymérique sur un support de type fibres de verre généralement tissées mais pouvant être non tissées.

Le mica peut être du type muscovite ou phlogopite, et à titre d'exemple, le liant polymérique peut être du type résine silicone, polyimide, polyamide-imide ou tout autre type de polymère thermostable.

Ensuite, la première couche 3 est entourée par une deuxième couche 4, ladite deuxième couche 4 comprenant au moins un enroulement d'un ruban de polyimide, de préférence un unique enroulement d'un ruban de polyimide.

Enfin, la deuxième couche 4 est entourée par une troisième couche 5, ladite troisième couche 5 comprenant au moins un enroulement d'un ruban de PTFE, de préférence le ruban de PTFE étant exempt de pigments.

La couche extérieure (superficielle) de la troisième couche 5 peut avantageusement comprendre une couche de PTFE pigmentée, le pigment étant par exemple du dioxyde de titane, afin de permettre le marquage par laser UV de la surface de cette couche extérieure.

Typiquement, les enroulements successifs des rubans sont en sens inversé pour éviter le dérubannage lors de la fabrication dudit câble.

De préférence, le taux de recouvrement de chaque ruban de mica sur lui-même et de chaque ruban de polyimide sur lui-même est d'au plus 49% (coefficient de recouvrement Kr d'au plus 0,49).

Ce taux de recouvrement permet avantageusement de garantir un rapport R (masse linéique de PTFE sur la somme des masses linéiques de liant polymérique et de polyimide) optimisé et adapté à la section du conducteur électrique (âme électrique), ou en d'autres termes de limiter les masses linéiques des première et deuxième couches, et permet ainsi d'améliorer la résistance à la propagation d'arc électrique du câble électrique.

Lors de la fabrication du câble électrique selon la présente invention, la pose des deuxième et troisième couches peut comprendre une étape de traitement thermique.

Après la pose (ou rubannage) de la première couche, le conducteur électrique ainsi isolé est traité thermiquement dans un four à une température d'au moins 400°C. C'est l'étape de dégradation thermique du ruban de mica, notamment de son liant polymérique.

A titre d'exemple, ce traitement thermique est réalisé pendant une durée t supérieure d'au moins 30 % à la durée t₀ nécessaire au dégazage dudit ruban.

Le temps t₀ nécessaire au dégazage est généralement déterminé expérimentalement et le dégazage s'effectue typiquement à une température d'environ 340°C.

Plus particulièrement, t₀ est déterminé à partir du moment où les couches déposées au-dessus de la couche à dégazer ne « cloquent » plus sous l'effet des gaz se dégageant lorsque l'on traite thermiquement (« cuisson ») les couches supérieures à une température d'au moins 340°C.

Ainsi, le dégazage permet de limiter les composés volatils résiduels dans la première couche, ces composés pouvant créer des défauts d'isolation lors d'étapes ultérieures de traitement thermique comme par exemple le traitement thermique des deuxième et troisième couches.

Par ailleurs, de manière particulièrement avantageuse, ce traitement thermique permet également de faciliter l'obtention d'une résistance suffisante (supérieure à 75 %) à la propagation d'arc électrique du câble électrique lorsque la température est d'au moins 400°C.

A titre d'exemple non limitatif, un conducteur électrique d'une section de 0,6 mm², isolé avec une première couche comprenant un unique enroulement d'un ruban de mica est passé dans un four de 8 mètres de long à six zones de chauffe de longueur identique, les six zones de chauffe ayant respectivement les températures successives suivantes : 340°C - 400°C - 400°C - 450°C - 450°C - 450°C.

Le temps nécessaire au dégazage du ruban de mica est typiquement de 40 secondes (t₀), soit une vitesse de passage dans le four de 8 mètres de longueur de 12 mètres par minute.

En prenant au moins 30 % de t₀, on obtient au minimum une durée t d'environ 1 minute, soit une vitesse de passage dans le four de 8 mètres par minute.

Ainsi, pendant une minute (t) dans le four décrit ci-avant, le ruban de mica atteint au moins la température de 400°C.

Avec un passage dans ledit four pendant 40 secondes (t₀), le ruban de mica ne peut atteindre qu'une température de l'ordre de 340°C.

Après la pose (ou rubannage) de la deuxième couche, lorsque le ruban de polyimide comprend une couche de polyimide recouverte sur chacune des ces faces d'une couche d'un copolymère d'éthylène propylène fluoré (FEP), le conducteur électrique ainsi isolé peut être traité thermiquement dans un four à une température supérieure à la température de fusion des couches externes de FEP du ruban de polyimide.

Typiquement, cette température de fusion est supérieure à 260°C. C'est l'étape de thermosoudage de la deuxième couche.

Après la pose (ou rubannage) de la troisième couche, le conducteur électrique ainsi isolé peut être traité thermiquement dans un four à une température supérieure à la température de fusion du PTFE, à savoir à une température de 342°C pour obtenir le frittage du PTFE.

De manière particulièrement préférée, les étapes de rubannage des deuxième et troisième couches sont réalisées l'une à la suite de l'autre et sont suivies d'une unique étape de traitement thermique des deuxième et troisième couches à une température supérieure à 340°C, plus particulièrement égale à 342°C.

Les deuxième et troisième couches sont ainsi simultanément traitées thermiquement.

Par cette unique étape de traitement thermique qui comprend l'étape de thermosoudage du polyimide et l'étape de l'étape de frittage du PTFE, on assure l'adhésion de toutes les épaisseurs de rubans respectivement des deuxième et troisième couches entre elles (recouvrements et enroulements) ainsi que de l'adhésion entre la deuxième et la troisième couches.

Enfin, le câble électrique peut comprendre avantageusement une couche extérieure permettant le marquage, de préférence le marquage par laser UV, du câble électrique selon la présente invention.

Cette couche extérieure peut entourer la troisième couche, mais elle peut être comprise dans la troisième couche en tant que telle, ou en d'autres termes la couche extérieure est également un enroulement d'un ruban de PTFE, ce dernier étant toutefois marquable par laser UV.

Typiquement, c'est un ruban de PTFE pigmenté, comprenant de préférence des pigments blancs de dioxyde de titane en une quantité d'au plus 5 % en poids dudit ruban de PTFE.

Il est préférable de ne pas dépasser cette valeur de 5 %, voire de la minimiser, car la présence de pigments de dioxyde de titane peut être néfaste vis-à-vis de la résistance à la propagation de l'arc électrique.

Afin de montrer les avantages des câbles électriques selon la présente invention, les Tableaux 1a et 1b ci-après détaillent différentes structures de câbles électriques dont la résistance à la propagation d'arc électrique à sec ainsi que le rapport R de masse linéique du PTFE sur la somme des masses linéiques du liant polymérique et du polyimide ont été étudiés.

Les Tableaux 1a et 1b présentent de haut en bas la succession des différents rubans des première, deuxième et troisième couches qui constituent le câble électrique (ou fil électrique isolé).

Les première, deuxième et troisième couches des câbles électriques DW24A à DW14C référencés dans les Tableaux 1a et 1b ont été traitées thermiquement conformément au procédé de fabrication décrit ci-avant, excepté la première couche du câble électrique DW20A.

Les détails du traitement de la première couche, les coefficients de recouvrement Kr ainsi que les épaisseurs des différents rubans sont également mentionnées dans les Tableaux 1a et 1 b.

L'origine des différents constituants des Tableaux 1a et 1b est la suivante.

Le ruban de mica est un ruban Cablosam 366 20-80, commercialisé par la société Von Roll-Isola, d'une épaisseur de l'ordre de 0,1 mm.

Ce ruban comprend des particules de mica phlogopite et une quantité de 13 % en poids de liant polymérique du type résine silicone, ou en d'autres termes il comprend 17 g/m² de résine silicone pour une masse totale du ruban de mica de 130 g/m².

Le ruban de polyimide (ou ruban polyimide à adhésif fluoré) est un ruban de polyimide 616, commercialisé par la société DuPont de Nemours. Ces rubans de polyimide comprennent un film de polyimide de 0,025 mm d'épaisseur revêtu sur chacune de ses faces d'une couche de résine FEP de 0,0015 à 0,0025 mm d'épaisseur. La quantité de polyimide est égale à 76,5 % en poids dudit ruban.

Le ruban de PTFE non fritté et non marquable laser UV ainsi que le ruban de PTFE non fritté et marquable UV de couleur blanche sont commercialisés notamment par la société Plastic Omnium 3P.

**Tableau 1a**

| **Câble électrique** | | DW24A | DW20A | DW20B | DW20C | DW20D |
|---|---|---|---|---|---|---|
| Conducteur électrique | | Toron (multibrin) de 19 fils de cuivre de 0,12 mm de diamètre chacun | Toron (multibrin) de 19 fils de cuivre de 0,20 mm de diamètre chacun | | | |
| Section du conducteur électrique (mm²) | | 0,25 | 0,6 | | | |
| Première couche | 1 Ruban de Mica d'épaisseur 0,1 mm ayant subi un traitement thermique à plus de 400°C | Kr=53% | - | Kr=37% | Kr=37% | Kr=37% |
| | 1 Ruban de Mica d'épaisseur 0,1 mm ayant subi un traitement thermique à plus de 400°C | Kr=26% | - | - | - | - |
| | 1 Ruban de Mica d'épaisseur 0,1 mm ayant subi un traitement thermique à 340°C | - | Kr=37% | - | - | - |
| Deuxième couche | 1 Ruban de polyimide d'épaisseur 0,030 mm | Kr=30% | | | | |
| Troisième couche | 1 Ruban PTFE | 1 ruban PTFE UV d'épaisseur 0,064 mm Kr =53% | 1 ruban PTFE non UV d'épaisseur 0,076 mm Kr = 53% | 1 ruban PTFE non UV d'épaisseur 0,076 mm Kr =53% | 1 ruban PTFE non UV d'épaisseur 0,064 mm Kr =53% | 1 ruban PTFE non UV d'épaisseur 0,076 mm Kr = 53% |
| | 1 Ruban PTFE | - | 1 ruban PTFE UV d'épaisseur 0,064 mm Kr =53% | 1 ruban PTFE UV d'épaisseur 0,064 mm Kr =53% | 1 ruban PTFE non UV d'épaisseur 0,064 mm Kr =53% | 1 ruban PTFE non UV d'épaisseur 0,076 mm Kr = 53% |
| | 1 Ruban PTFE | - | - | - | 1 ruban PTFE UV d'épaisseur 0,064 mm Kr =53% | 1 ruban PTFE UV d'épaisseur 0,076 mm Kr = 53% |
| Poids du câble électrique (g/m) | | 4,9 | 8,9 | 8,9 | 9,9 | 10,8 |
| Diamètre du câble électrique (mm) | | 1,59 à 1,68 | 1,80 à 1,84 | 1,80 à 1,84 | 2,00 à 2,05 | 2,12-2,17 |

**Tableau 1b**

| **Câble électrique** | | DW14A | DW14B | DW14C |
|---|---|---|---|---|
| Conducteur électrique | | Toron (multibrin) de 37 fils de cuivre de 0,25 mm de diamètre chacun | | |
| Section du conducteur électrique (mm²) | | 1,8 | | |
| Première couche | 1 Ruban de Mica d'épaisseur 0,1 mm ayant subi un traitement thermique à plus de 400°C | Kr=49% | Kr=35% | Kr=49% |
| | 1 Ruban de Mica d'épaisseur 0,1 mm ayant subi un traitement thermique à plus de 400°C | - | Kr=30% | - |
| | 1 Ruban de Mica d'épaisseur 0,1 mm ayant subi un traitement thermique à 340°C | - | - | - |
| Deuxième couche | 1 Ruban de polyimide d'épaisseur 0,030 mm | Kr = 30% | | |
| Troisième couche | 1 Ruban PTFE | 1 ruban PTFE non UV d'épaisseur 0,100 mm Kr = 53% | 1 ruban PTFE non UV d'épaisseur 0,100 mm Kr = 53% | 1 ruban PTFE non UV d'épaisseur 0,100 mm Kr = 53% |
| | 1 Ruban PTFE | 1 ruban PTFE UV d'épaisseur 0,076 mm Kr = 53% | 1 ruban PTFE non UV d'épaisseur 0,100 mm Kr = 53% | 1 ruban PTFE non UV d'épaisseur 0,100 mm Kr = 53% |
| | 1 Ruban PTFE | - | 1 ruban PTFE UV d'épaisseur 0,076 mm Kr = 53% | 1 ruban PTFE UV d'épaisseur 0,076 mm Kr = 53% |
| Poids du câble électrique (g/m) | | 23,4 | 28,3 | 26 |
| Diamètre du câble électrique (mm) | | 2,72 à 2,80 | 3,3 à 3,43 | 3,10 à 3,18 |

Les Tableaux 2a et 2b ci-après présentent le rapport R de la masse linéique de PTFE sur la somme des masses linéiques de résine silicone et de polyimide ainsi que la résistance à la propagation d'arc électrique à sec des différents câbles électriques des Tableaux 1a et 1 b.

**Tableau 2a**

| **Câble électrique** | DW24A | DW20A | DW20B | DW20C | DW20D |
|---|---|---|---|---|---|
| Endommagement collatéral | 13% | 44% | 20% | 16% | 4% |
| Résistance à la propagation de l'arc électrique | 87% | 56% | 80% | 84% | 96% |
| Rapport R | 3,44 | 8,1 | 8,1 | 11,9 | 14,9 |

**Tableau 2b**

| **Câble électrique** | DW14A | DW14B | DW14C |
|---|---|---|---|
| Endommagement collatéral | 67% | 20% | 12% |
| Résistance à la propagation de l'arc électrique | 33% | 80% | 88% |
| Rapport R | 9,1 | 13 | 15,5 |

Le rapport R de la masse linéique de PTFE sur la somme des masses linéiques de liant polymérique et de polyimide est calculé à partir des masses initiales respectives :
- de PTFE provenant du ou des rubans de PTFE (troisième couche),
- de liant polymérique provenant du ou des rubans de mica (première couche), et
- de polyimide provenant du ou des rubans de polyimide (deuxième couche).

Les épaisseurs, les compositions et les constructions de ces rubans ainsi que les coefficients de recouvrement Kr sont bien entendu pris en compte dans le calcul du rapport R.

Plus particulièrement, la masse de chacune des couches de PTFE (ruban(s) de PTFE), de liant polymérique (ruban(s) de mica), et de polyimide (ruban(s) de polyimide) est obtenue en calculant la surface occupée par chacune des couches et en la multipliant par la densité de chaque couche, respectivement.

Ainsi, on a les équations suivantes :

### Masse de PTFE :

$Masse de PTFE = \left(surfaces occupées par le\left(s\right) ruban\left(s\right) PTFE non frittés\right) \times \left(densité=1,62\right)$

La masse de PTFE se calcule avant l'opération de cuisson dite de « frittage » qui conduit à une contraction de 25 % de l'épaisseur radiale de PTFE non fritté.

### Masse de liant polymérique :

$Masse du ou des ruban \left(s\right) de mica = \left(surfaces occupées par le\left(s\right) ruban\left(s\right) mica\right) \times \left(densité=1,30\right)$

La masse de liant polymérique se déduit de la masse du ou des rubans de mica en multipliant celle-ci par la teneur du ruban mica en liant polymérique, teneur indiquée par le fournisseur. $Masse de liant polymérique = \left(masse du ou des ruban\left(s\right) de mica\right) \times \left(teneur en liant polymérique\left(%\right) du ou des rubans de mica\right)$

### Masse de polyimide :

La masse de polyimide se calcule en multipliant la masse du ruban de polyimide comportant sur chaque face une couche d'adhésif fluoré (FEP), et en multipliant cette masse par la teneur en polyimide dudit ruban. $Masse de polyimide = \left(surface occupée par le ruban de polyimide\right) \times \left(densité=1,50\right) \times \left(teneur en polyimide \left(%\right) du ruban de polyimide à adhésif fluoré=76,5%\right)$

Enfin, la surface occupée par une couche se calcule en retranchant de la surface du cercle de diamètre égal au diamètre extérieur (De) de ladite couche, la surface du cercle de diamètre égal au diamètre intérieur (Di) de ladite couche selon la formule suivante : $Surface occupée par une couche = \frac{π}{4} \times \left({De}^{2}-{Di}^{2}\right)$

Pour la première couche d'isolation, le diamètre intérieur est égal au diamètre du conducteur.

Le diamètre extérieur de la couche est égal à la somme du diamètre intérieur et de 2 fois l'épaisseur radiale (ER) de la couche, à savoir : $De = Di + 2 \times ER .$

L'épaisseur radiale (ER) d'une couche rubanée est donnée par l'équation suivante : $ER = \frac{Epaisseur du ruban en mm}{1 - \left(recouvrement Kr du ruban en %\right)}$

A titre d'exemple, le calcul du rapport R concernant le câble électrique DW20D est détaillé ci-après, la méthode de calcul étant identique pour les autres types de câbles électriques DW décrits dans les tableaux 1a et 1 b.

Différentes normes concernant lesdits câbles électriques DW, bien connues de l'homme du métier, précisent le diamètre du conducteur électrique en fonction de sa section, du nombre de fils conducteurs ainsi que du diamètre de chacun desdits fils, et du degré de compactage desdits fils conducteurs.

A titre d'exemple, selon la norme EN 2346-005, le diamètre du conducteur électrique des câbles électriques référencés dans les tableaux 1a et 1 b est détaillé dans le tableau 3 ci-dessous.

**Tableau 3**

| Câble électrique | Section du conducteur électrique (mm²) | Nombre de fils conducteurs | Diamètre de chaque fils conducteur (mm) | Diamètre maximal du conducteur électrique (mm) |
|---|---|---|---|---|
| DW24 | 0,25 | 19 | 0,12 | 0,62 |
| DW20 | 0,60 | 19 | 0,20 | 1,04 |
| DW14 | 2,0 | 37 | 0,25 | 1,82 |

Un autre exemple dudit diamètre, conformément à la norme NF EN 4434, est détaillé dans le tableau 4 ci-dessous.

**Tableau 4**

| Câble électrique | Section du conducteur électrique (mm²) | Nombre de fils conducteurs | Diamètre de chaque fils conducteur (mm) | Diamètre minimal du conducteur électrique (mm) | Diamètre maximal du conducteur électrique (mm) |
|---|---|---|---|---|---|
| DW24 | 0,25 | 19 | 0,12 | 0,555 | 0,585 |
| DW20 | 0,60 | 19 | 0,20 | 0,94 | 0,97 |
| DW14 | 2,0 | 37 | 0,25 | 1,69 | 1,73 |

Les diamètres des conducteurs DW24, DW20 et DW14 des tableaux 1a et 1b sont ceux mentionnés respectivement dans la colonne « Diamètre maximale du conducteur électrique » du tableau 4 selon la norme EN 4434, lesdits diamètres étant donnés à titre illustratif et nullement limitatif.

| | |
|---|---|
| Diamètre du conducteur = | 0,97 mm |

### La première couche :

| | |
|---|---|
| Epaisseur du ruban de mica = | 0,100 mm |
| Recouvrement Kr du ruban de mica = | 37 % |
| Densité du ruban de mica = | 1,30 |
| Teneur en liant polymérique du ruban mica = | 13 % |
| Diamètre intérieur de la couche de mica = | 0,97 mm |
| Surface du cercle de diamètre 0,97 mm = | 0,7390 mm² |
| Epaisseur radiale de ruban de mica = | 0,1587 mm |
| | = 0,100/(1 - 0,37) |
| Diamètre extérieur de la couche de mica = | 1,2875 mm |
| | = 0,97 + 2 x 0,1587 |
| Surface du cercle de diamètre 1,2875 mm = | 1,3018 mm² |
| Surface de la couche de ruban de mica = | 0,5629 mm² |
| | = 1,3018 - 0,7390 |
| Masse de la couche de ruban de mica = | 0,731 |
| | = 0,5629 x 1,30 |
| Masse de liant polymérique du ruban de mica = | 0,0951 |
| | = 0,7319 x 0,13 |

### La deuxième couche :

| | |
|---|---|
| Epaisseur du ruban de polyimide à adhésif fluoré = | 0,030 mm |
| Recouvrement Kr du ruban de polyimide à adhésif fluoré | = 30 % |
| Densité du ruban de polyimide à adhésif fluoré = | 1,53 |
| Teneur en polyimide du ruban de polyimide à adhésif fluoré = | 76,5 % |
| Diamètre intérieur de la couche de polyimide à adhésif fluoré = | 1,2875 mm |
| Surface du cercle de diamètre 1,2875 mm = | 1,3018 mm² |
| Epaisseur radiale de ruban de polyimide à adhésif fluoré = | 0,0435 mm |
| | = 0,03048/(1 - 0,30) |
| Diamètre extérieur de la couche de polyimide à adhésif fluoré = | 1,3745mm |
| | = 1,2875 + 2 x 0,0435 |
| Surface du cercle de diamètre 1,3745 mm = | 1,4839 mm² |
| Surface de la couche de ruban de polyimide | |
| à adhésif fluoré = | 0,1821mm² |
| | = 1,4839 - 1,3018 |
| Masse de la couche de ruban de polyimide à adhésif fluoré = | 0,2786 |
| | = 0,1821 x 1,53 |
| Masse de polyimide du ruban de polyimide | |
| à adhésif fluoré = | 0,2131 |
| | = 0,2786 x 0,765 |

### La troisième couche :

| | |
|---|---|
| Epaisseur du premier ruban PTFE non fritté = | 0,076 mm |
| Recouvrement Kr du premier ruban PTFE non fritté = | 53 % |
| Densité du premier ruban PTFE non fritté = | 1,62 |
| Diamètre intérieur de la couche du premier ruban PTFE non fritté = | 1,3745 mm |
| Surface du cercle de diamètre 1,5362 mm = | 1,4839 mm² |
| Epaisseur radiale du premier ruban PTFE non fritté = | 0,1617 mm |
| | = 0,076/(1 - 0,53) |
| Diamètre extérieur de la couche du premier ruban PTFE non fritté = | 1,6980 mm |
| | = 1,3745 + 2 x 0,1617 |
| Surface du cercle de diamètre 1,6980mm = | 2,2643 mm² |
| Surface de la couche du premier ruban PTFE non fritté= | 0,7804 mm² |
| | = 1,8536 - 1,4839 |
| Masse de la couche du premier ruban PTFE non fritté = | 1,2643 |
| | = 0,7804 x 1,62 |
| | |
| Epaisseur du deuxième ruban PTFE non fritté | 0,076 mm |
| Recouvrement Kr du deuxième ruban PTFE non fritté = | 53 % |
| Densité du deuxième ruban PTFE non fritté = | 1,62 |
| Diamètre intérieur de la couche du deuxième ruban PTFE non fritté = | 1,6980 mm |
| Surface du cercle de diamètre 1,6980 mm = | 2,2643 mm² |
| Epaisseur radiale du deuxième ruban PTFE non fritté = | 0,1617 mm |
| | = 0,076/(1 - 0,53) |
| Diamètre extérieur de la couche du deuxième ruban | |
| PTFE non fritté = | 2,0214 mm |
| | = 1,6980 + 2 x 0,1617 |
| Surface du cercle de diamètre 2,0214 mm = | 3,2090 mm² |
| Surface de la couche du deuxième ruban PTFE non fritt | té = 0, 9447 mm² |
| | = 3,2090 - 2,2643 |
| Masse de la couche du deuxième ruban PTFE non fritté = | 1,5304 |
| | = 0,9447 x 1,62 |
| Epaisseur du troisième ruban PTFE non fritté = | 0,076 mm |
| Recouvrement Kr du troisième ruban PTFE non fritté = | 53 % |
| Densité du troisième ruban PTFE non fritté = | 1,62 |
| Diamètre intérieur de la couche du troisième ruban PTFE non fritté = | 2,0214 mm |
| Surface du cercle de diamètre 2,0214 mm = | 3,2090 mm² |
| Epaisseur radiale du troisième ruban PTFE non fritté = | 0,1617 mm |
| | = 0,076/(1 - 0,53) |
| Diamètre extérieur de la couche du troisième ruban PTFE non fritté = | 2,3448 mm |
| | = 2,0214 + 2 x 0,1617 |
| Surface du cercle de diamètre 2,3448 mm = | 4,3180 mm² |
| Surface de la couche du troisième ruban PTFE non fritté= | 1,1090 mm² |
| | = 4, 3180 - 3,2090 |
| Masse de la couche du troisième ruban PTFE non fritté= | 1,7966 |
| | = 1,1090 x 1,62 |
| Masse totale de PTFE = 1,2643 + 1,5304 + 1,7966 = | 4,5913 |

### Rapport R pour le câble électrique DW20D :

$R = 4 , 5913 / \left(0,0951+0,2131\right) = 14 , 9$

Chaque câble électrique des Tableaux 1a et 1 b subit le test de résistance à la propagation d'arc électrique à sec selon la méthode d'essai de la norme NF EN 3475-604.

Ce test permet de produire, d'une façon contrôlée, les effets de défaillances qui sont représentatifs de ce qui peut survenir en utilisation quand un faisceau de câbles électriques est endommagé par usure de sorte que des arcs électriques se déclenchent entre les câbles électriques et/ou entre des câbles électriques et la structure conductrice.

Ce test consiste à soumettre successivement 18 faisceaux de 7 câbles électriques chacun (d'une longueur de 0,5 m) à 6 intensités différentes de courant de court-circuit, 3 des 18 faisceaux étant testés à une même intensité pour la reproductibilité du test.

Pour chaque faisceau de 7 câbles, deux câbles électriques sont volontairement endommagés et mis en court-circuit, soit un total de 18 x 5 = 90 câbles électriques pour lesquels on mesure l'endommagement collatéral.

Pour satisfaire l'exigence de la norme EN 2346-005, il faut que moins de 25 % (endommagement collatéral) de ces 90 câbles électriques soient endommagés ou identiquement que la résistance à la propagation de l'arc soit au moins de 75 % (résistance propagation d'arc électrique = 100 - endommagement collatéral).

L'endommagement collatéral est le rapport entre le nombre de câbles électriques endommagés par l'arc électrique et le nombre total de câbles électriques qui n'ont pas été volontairement endommagés soumis au test.

Ainsi, sur les 90 câbles électriques, il est nécessaire qu'au moins 67 câbles électriques résistent à la propagation d'arc électrique à sec.

Pour ce faire, l'endommagement collatéral de la couche extérieure des 5 câbles électriques est tout d'abord contrôlé visuellement.

Puis, les 5 câbles collatéraux du faisceau sont soumis à un test de tenue en tension dans l'eau selon la méthode de la norme EN 3475-302, pendant une durée et à une valeur de tension électrique alternative définies par la norme EN 2346-005.

Les résultats des Tableaux 2a et 2b démontrent clairement que les câbles électriques selon l'invention (DW24A, DW20B, DW20C, DW20D, DW14B, DW14C) présentent une résistance à la propagation d'arc électrique d'au moins 75 %, voire même d'au moins 90 % suivant les prescriptions de la norme NF EN 3475-604.

Des résultats identiques ont également été obtenus avec un câble électrique de construction identique au câble DW20B, mais avec une section de conducteur électrique de 0,34 mm² (DW22) pour un rapport R supérieur ou égal à 4.

On observe ainsi que la température plus élevée du traitement thermique de la première couche des câbles électriques selon la présente invention favorise l'obtention d'une bien meilleure résistance à la propagation d'arc électrique.

Par exemple, on obtient 80 % en résistance à la propagation d'arc électrique pour DW20B, contrairement au câble électrique DW20A avec lequel on obtient 56 %.

D'autres tests concernant la résistance au feu ont également été réalisés selon les méthodes des normes NF EN 3475-408 et prEN 3475-417.

Il apparaît clairement que les câbles électriques selon la présente invention présentent une résistance au feu supérieure aux exigences requises de la norme EN 2346-005, à savoir la résistance d'isolement du câble électrique dans la flamme pendant 15 minutes (suivant NF EN 3475-408) ou pendant 5 minutes (suivant prEN 3475-417) doit être supérieure à 10 000 Ohms.

Par exemple, le test de résistance au feu NF EN 3475-408 réalisé sur le câble électrique DW20D du Tableau 1a donne une résistance d'isolement comprise entre 64 000 et 242 000 ohms.

Par exemple, le test de résistance au feu prEN 3475-417 réalisé sur le câble électrique DW20D du Tableau 1a suivant différentes configurations de harnais donne une résistance d'isolement comprise entre 54 000 et 2 300 000 ohms.

Parallèlement, on en déduit que le traitement thermique de la première couche selon la présente invention n'est pas néfaste à la tenue au feu dudit câble.

La présente invention n'est pas limitée aux exemples de câbles électriques qui viennent d'être décrits et porte dans sa généralité sur tous les câbles électriques envisageables à partir des indications générales fournies dans l'exposé de l'invention.

## Revendications

1. Câble électrique comprenant :
- un conducteur électrique entouré par une première couche comprenant au moins un enroulement d'un ruban de mica, ledit ruban de mica étant composé de particules de mica déposées par l'intermédiaire d'un liant polymérique sur un support,
- une deuxième couche comprenant au moins un enroulement d'un ruban de polyimide, et
- une troisième couche comprenant au moins un enroulement d'un ruban de polytétrafluoroéthylène (PTFE),
la première couche étant traitée thermiquement à une température d'au moins 400°C, et
le rapport Rde la masse linéique de PTFE sur la somme des masses linéiques du liant polymérique et du polyimide étant tel que :
∘ R est supérieur ou égal à 2 lorsque la section du conducteur électrique est au plus égale à 0,2 mm², de préférence comprise entre 0,1 et 0,2 mm²,
∘ R est supérieur ou égal à 4 lorsque la section du conducteur électrique est strictement supérieure à 0,2 mm² et strictement inférieure à 0,6 mm²,
∘ R est supérieur ou égal à 6 lorsque la section du conducteur électrique est égale à 0,6 mm²,
∘ R est supérieur ou égal à 12 lorsque la section du conducteur électrique est strictement supérieure à 0,6 mm², de préférence d'au plus 3 mm²,
le rapport Rétant calculé à partir des masses initiales respectives:
∘ de PTFE provenant du ou des rubans de PTFE (troisième couche),
∘ de liant polymérique provenant du ou des rubans de mica (première couche), et
∘ de polyimide provenant du ou des rubans de polyimide (deuxième couche),
les masses de PTFE, de liant polymérique et de polyimide étant définies comme suit :
∘ la masse de PTFE = (surfaces occupées par le(s) ruban(s) PTFE non frittés) x (densité du PTFE),
∘ la masse de liant polymérique = (masse du ou des ruban(s) de mica) x (teneur en liant polymérique (%) du ou des rubans de mica), avec masse du ou des ruban(s) de mica = (surfaces occupées par le(s) ruban(s) de mica) x (densité du mica), et
∘ la masse de polyimide = (surface occupée par le ruban de polyimide) x (densité du polyimide) x (teneur en polyimide (%) du ruban de polyimide).

2. Câble électrique selon la revendication 1, **caractérisé en ce que** le traitement thermique de la première couche s'effectue pendant une durée t supérieure d'au moins 30 %à la durée t₀ nécessaire au dégazage de la première couche, de préférence ladite durée t est d'au moins 1 minute.

3. Câble électrique selon la revendication 1 ou 2, **caractérisé en ce que** le ruban de mica comprend au plus une quantité de 20 %en poids de liant polymérique, de préférence le ruban de mica comprend une quantité de 13 %en poids de liant polymérique.

4. Câble électrique selon l'une quelconque des revendications précédentes, **caractérisé en ce que** le liant polymérique est une résine silicone.

5. Câble électrique selon l'une quelconque des revendications précédentes, **caractérisé en ce que** le pourcentage de recouvrement d'un ruban de mica sur lui-même lors de son enroulement et/ou d'un ruban de polyimide sur lui-même lors de son enroulement est d'au pl us 49 %

6. Câble électrique selon l'une quelconque des revendications précédentes, **caractérisé en ce que** la deuxième couche comprend un unique enroulement d'un ruban de polyimide.

7. Câble électrique selon l'une quelconque des revendications précédentes, **caractérisé en ce que** la troisième couche comprend au moins deux enroulements d'un ruban de PTFE

8. Câble électrique selon l'une quelconque des revendications précédentes, **caractérisé en ce que** les particules de mica sont du type phlogopite.

9. Câble électrique selon l'une quelconque des revendications précédentes, **caractérisé en ce que** le ruban de polyimide comprend une couche de polyimide recouverte sur chacune de ses faces d'un revêtement de copolymère d'éthylène propylène fluoré (FEP).

10. Câble électrique selon la revendication 9, **caractérisé en ce que** la deuxième couche est traitée thermiquement à une température supérieure à la température de fusion des couches de FEP.

11. Câble électrique selon l'une quelconque des revendications précédentes, **caractérisé en ce que** la troisième couche est traitée thermiquement à une température supérieure à 340°C.

12. Câble électrique selon l'une quelconque des revendications précédentes, **caractérisé en ce qu'**il satisfait les exigences de la norme EN 2346-005 concernant la résistance à la propagation d'arc électrique pour l'essai de propagation de l'arc NF EN 3475-604 et les exigences des normes NF EN 3475-408 et prEN 3475-417.

13. Harnais électrique comprenant au moins un câble électrique tel que défini selon l'une quelconque des revendications précédentes.

## Patentansprüche

1. Stromkabel, umfassend:
- einen von einer ersten Schicht, die mindestens eine Wicklung eines Micabands umfasst, umschlossenen elektrischen Leiter, wobei das Micaband aus Micapartikeln zusammengesetzt ist, die mit Hilfe eines Polymer-Bindemittels auf einer Unterlage aufgebracht sind,
- eine zweite Schicht, die mindestens eine Wicklung eines Polyimidbands umfasst, und
- eine dritte Schicht, die mindestens eine Wicklung eines Polytetrafluorethylenbands (PTFE) umfasst,
wobei die erste Schicht bei einer Temperatur von mindestens 400 °C thermisch behandelt ist, und
das Verhältnis R der längenbezogenen Masse von PTFE zur Summe der längenbezogenen Massen des Polymer-Bindemittels und des Polyimids derart ist, dass:
o R größer oder gleich 2 ist, wenn der Querschnitt des elektrischen Leiters höchstens gleich 0,2 mm², vorzugsweise zwischen 0,1 und 0,2 mm² inklusive, ist,
o R größer oder gleich 4 ist, wenn der Querschnitt des elektrischen Leiters größer als 0,2 mm² und kleiner als 0,6 mm² ist,
o R größer oder gleich 6 ist, wenn der Querschnitt des elektrischen Leiters gleich 0,6 mm² ist,
∘ R größer oder gleich 12 ist, wenn der Querschnitt des elektrischen Leiters größer als 0,6 mm², vorzugsweise höchstens 3 mm², ist,
wobei das Verhältnis R ausgehend von den jeweiligen Ausgangsmassen berechnet wird:
∘ von PTFE, stammend von dem oder den PTFE-Bändern (dritte Schicht),
∘ von Polymer-Bindemittel, stammend von dem oder den Micabändern (erste Schicht), und
∘ von Polyimid, stammend von dem oder den Polyimidbändern (zweite Schicht),
wobei die Massen von PTFE, von Polymer-Bindemittel und von Polyimid folgendermaßen definiert sind:
∘ die Masse von PTFE = (von dem/den nicht frittierten PTFE-Band/Bändern bedeckte Oberflächen) x (Dichte des PTFE),
∘ die Masse von Polymer-Bindemittel = (Masse des/der Micabands/Micabänder) x (Gehalt an Polymer-Bindemittel (%) des oder der Micabänder), mit Masse des oder der Micabänder = (von dem/den Micaband/Micabändern bedeckte Oberflächen) x (Dichte des Mica), und
∘ die Masse von Polyimid = (von dem Polyimidband bedeckte Oberfläche) x (Dichte des Polyimids) x (Polyimidgehalt (%) des Polyimidbands).

2. Stromkabel nach Anspruch 1, **dadurch gekennzeichnet, dass** die thermische Behandlung der erste Schicht während einer Dauer t durchgeführt wird, die mindestens 30 % länger als die Dauer t₀ ist, die für die Entgasung der erste Schicht notwendig ist, wobei die Dauer t vorzugsweise mindestens 1 Minute beträgt.

3. Stromkabel nach Anspruch 1 oder 2, **dadurch gekennzeichnet, dass** das Micaband höchstens eine Menge von 20 Gew.-% Polymer-Bindemittel umfasst, wobei das Micaband vorzugsweise eine Menge von 13 Gew.-% Polymer-Bindemittel umfasst.

4. Stromkabel nach einem der vorangehenden Ansprüche, **dadurch gekennzeichnet, dass** das Polymer-Bindemittel ein Silikonharz ist.

5. Stromkabel nach einem der vorangehenden Ansprüche, **dadurch gekennzeichnet, dass** der Prozentsatz der Eigenbedeckung eines Micabands bei seiner Wicklung und/oder eines Polyimidbands bei seiner Wicklung höchstens 49 % beträgt.

6. Stromkabel nach einem der vorangehenden Ansprüche, **dadurch gekennzeichnet, dass** die zweite Schicht eine einzige Wicklung eines Polyimidbands umfasst.

7. Stromkabel nach einem der vorangehenden Ansprüche, **dadurch gekennzeichnet, dass** die dritte Schicht mindestens zwei Wicklungen eines PTFE-Bands umfasst.

8. Stromkabel nach einem der vorangehenden Ansprüche, **dadurch gekennzeichnet, dass** die Micapartikel vom Typ Phlogopit sind.

9. Stromkabel nach einem der vorangehenden Ansprüche, **dadurch gekennzeichnet, dass** das Polyimidband eine Polyimidschicht umfasst, die auf jeder ihrer Seiten mit einer Beschichtung aus fluoriertem Ethylenpropylen-Copolymer (FEP) bedeckt ist.

10. Stromkabel nach Anspruch 9, **dadurch gekennzeichnet, dass** die zweite Schicht bei einer Temperatur thermisch behandelt ist, die höher als die Schmelztemperatur der FEP-Schichten ist.

11. Stromkabel nach einem der vorangehenden Ansprüche, **dadurch gekennzeichnet, dass** die dritte Schicht bei einer Temperatur über 340 °C thermisch behandelt ist.

12. Stromkabel nach einem der vorangehenden Ansprüche, **dadurch gekennzeichnet, dass** es in Bezug auf die Resistenz gegenüber der Fortpflanzung von Lichtbögen für den Lichtbogenfortpflanzungstest NF EN 3475-604 den Anforderungen der Norm EN 2346-005 entspricht und den Anforderungen der Normen NF EN 3475-408 und prEN 3475-417.

13. Kabelsatz, der mindestens ein Stromkabel nach einem der vorangehenden Ansprüche umfasst.

## Claims

1. An electric cable comprising:
- an electric conductor surrounded by a first layer comprising at least one winding of a mica ribbon, said mica ribbon consisting of mica particles deposited via a polymeric binder on a support,
- a second layer comprising at least one winding of a polyimide ribbon, and
- a third layer comprising at least one winding of polytetrafluoroethylene (PTFE) ribbon,
the first layer being heat-treated at a temperature of at least 400°C, and
the ratio R of the mass per unit length of PTFE over the sum of the masses per unit length of the polymeric binder and of the polyimide being such that:
∘ R is greater than or equal to 2 when the section of the electric conductor is at most equal to 0.2 mm², preferably comprised between 0.1 and 0.2 mm²,
∘ R is greater than or equal to 4 when the section of the electric conductor is strictly greater than 0.2 mm², and strictly less than 0.6 mm²,
∘ R is greater than or equal to 6 when the section of the electric conductor is equal to 0.6 mm²,
∘ R is greater than or equal to 12 when the section of the electric conductor is strictly greater than 0.6 mm², preferably of at most 3 mm²,
the ratio R being calculated from the respective initial masses:
∘ of PTFE from the PTFE ribbon(s) (third layer),
∘ of polymeric binder from the mica ribbon(s) (first layer), and
∘ of polyimide from the polyimide ribbon(s) (second layer),
the PTFE, polymeric binder, polyimide masses being defined as follows:
∘ the PTFE mass = (surfaces occupied by the non-sintered PTFE ribbon(s)) x (PTFE density),
∘ the polymeric binder mass = (mass of the mica ribbon(s)) x (polymeric binder content (%) of the mica ribbon(s)), with mass of the mica ribbon(s) = (surfaces occupied by the mica ribbon(s)) x (mica density)
∘ the polyimide mass = (surface occupied by the polyimide ribbon) x (polyimide density) x (polymide content (%) of the polyimide ribbon).

2. The electric cable according to claim 1, **characterized in that** the heat treatment of the first layer is carried out for a period t greater by at least 30% than the period t₀ required for degassing the first layer, preferably said period t is of at least one minute.

3. The electric cable according to claim 1 or 2, **characterized in that** the mica ribbon comprises at most an amount of 20% by weight of polymeric binder, preferably the mica ribbon comprises an amount of 13% by weight of polymeric binder.

4. The electric cable according to any of the preceding claims, **characterized in that** the polymeric binder is a silicone resin.

5. The electric cable according to any of the preceding claims, **characterized in that** the overlapping percentage of a mica ribbon on itself during its winding and/or of a polyimide ribbon on itself during its winding is at most 49%.

6. The electric cable according to any of the preceding claims, **characterized in that** the second layer comprises a single winding of a polyimide ribbon.

7. The electric cable according to any of the preceding claims, **characterized in that** the third layer comprises at least two windings of a PTFE ribbon.

8. The electric cable according to any of the preceding claims, **characterized in that** the mica particles are of the phlogopite type.

9. The electric cable according to any of the preceding claims, **characterized in that** the polyimide ribbon comprises a polyimide layer covered on each of its faces with a coating of fluorinated ethylene-propylene copolymer (FEP).

10. The electric cable according to claim 9, **characterized in that** the second layer is heat-treated at a temperature greater than the melting temperature of the FEP layers.

11. The electric cable according to any of the preceding claims, **characterized in that** the third layer is heat-treated at a temperature above 340°C.

12. The electric cable according to any of the preceding claims, **characterized in that** it meets the requirements of the EN 2346-005 standard relating to the resistance to propagation of an electric arc for the arc propagation test NF EN 3475-604 and to the requirements of the NF EN 3475-408 and prEN 3475-417 standards.

13. An electrical harness comprising at least one electric cable as defined according to any of the preceding claims.
